# EUROPÄISCHE PATENTSCHRIFT

(11) **EP 0 471 862 B1**
(45) Veröffentlichungstag und Bekanntmachung des Hinweises auf die Patenterteilung: **01.12.1993**
(21) Anmeldenummer: 90115619.0
(22) Anmeldetag: 16.08.1990
(51) Int. Cl.: B66C 13/44, G08C 15/12, H04Q 9/00

(54) **Funkfernsteuerung für Krananlagen**
Remote control for cranes
Dispositif de commande à distances pour grues

(43) Veröffentlichungstag der Anmeldung: 26.02.1992
(73) Patentinhaber: ABUS Kransysteme GmbH & Co. KG., 51647 Gummersbach (DE)
(72) Erfinder: Bube, Eckhard, Dipl.-Ing., D-5270 Gummersbach (DE); Bühne, Werner, Dipl.-Ing., D-5270 Gummersbach (DE)
(74) Vertreter: Dörner, Lothar, Dipl.-Ing.

(56) Entgegenhaltungen:
- DE-A- 2 362 765
- DE-A- 2 639 363
- DE-A- 2 740 068
- DE-A- 3 618 464
- DE-C- 3 603 907

## Beschreibung

### Technisches Gebiet:

Die Erfindung bezieht sich auf ein Verfahren zur Steuerung von Krananlagen, welches mit Hilfe einer Funkfernsteuerung von mehreren Bedienstellen durchgeführt wird.

### Stand der Technik:

Ein Verfahren der vorgenannten Art ist bekannt (vgl. DE-A-2 362 765). Das bekannte Verfahren, bei dem von mehreren Bedienstellen aus dieselbe Krananlage gesteuert wird, bringt gegenüber einem Verfahren, bei dem jeweils einer Krananlage - einem Hebezeug - jeweils eine Bedienstelle - ein Sender - zugeordnet wird, eine Verbesserung: Es kann nicht nur ein Kranführer sich am Boden frei bewegen und innerhalb seines Arbeitsbereichs die zugehörige Krananlage steuern; vielmehr können mehrere Kranführer von unterschiedlichen Bedienstellen aus die Krananlage steuern, was einen flexiblen und rationellen Einsatz der Personen, der Bedienstellen und der Krananlage möglich macht. Der Nachteil besteht aber in beiden Fällen in der - beschränkten - Zuordnung der Bedienstellen zu einer bestimmten Krananlage.

### Darstellung der Erfindung:

Hier will die Erfindung Abhilfe schaffen. Die in den Patentansprüchen beschriebene Erfindung löst die Aufgabe, eine redundante Funkfernsteuerung für Krananlagen zu schaffen.

Mit Hilfe der Erfindung sind - theoretisch - beliebig viele, zum Beispiel alle innerhalb einer Halle bewegbare, Krananlagen von - theoretisch - beliebig vielen, auch ortsveränderlichen Bedienstellen - Sendern - zu steuern, wobei jede von einer der Bedienstellen aus betriebene Krananlage für den Betrieb von einer anderen der Bedienstellen aus gesperrt wird; und jede eine der Krananlagen steuernde Bedienstelle für die gleichzeitige Steuerung einer anderen der Krananlagen gesperrt wird. Innerhalb des Funkfernsteuerungssystems/der zu einem System zusammengefaßten Krananlagen kann jedes Bediengerät jede, aber gleichzeitig immer nur eine Krananlage steuern, die ihrerseits bei Steuerung durch eines der Bediengeräte für die gleichzeitige Steuerung durch ein anderes der Bediengeräte gesperrt ist.

Die Bediengeräte sind durch Code-Nummern untereinander anrufbar. Durch einfaches Ein- bzw. Ausloggen, d.h. durch Erwerb oder Abgabe des Zugriffsrechts, ist ein Zugriff der bestimmten Bedienteile möglich. In jedem Bediengerät sind zwei parallel laufende Sendeteile verwendet. Eine Störung in einem der Sendeteile wird durch das parallel laufende andere Sendeteil aufgefangen. Die beiden Sendeteile sind für die Bedienungsperson nicht erkennbar in demselben Gerät untergebracht.

### Gewerbliche Verwertbarkeit:

Die Erfindung ist anwendbar bei allen Krananlagen, die mittels einer Funkfernsteuerung betrieben werden.

## Patentansprüche

1. Verfahren zur Steuerung von Krananlagen, welches mit Hilfe einer Funkfernsteuerung, von mehreren Bedienstellen durchgeführt wird, dadurch gekennzeichnet, daß jede Bedienstelle mehrere Krananlagen steuern kann, und die von einer der Bedienstellen aus betriebene Krananlage für den gleichzeitigen Betrieb von den anderen Bedienstellen ausgesperrt wird.

2. Verfahren nach Anspruch 1, dadurch gekennzeichnet, daß die eine der Krananlagen steuernde Bedienstelle für die gleichzeitige Steuerung jeder anderen der Krananlagen gesperrt wird.

3. Verfahren nach Anspruch 1 oder 2, dadurch gekennzeichnet, daß in jeder Bedienstelle zwei parallel laufende Sendeteile verwendet werden, von denen jeweils der eine eine Störung des anderen auffängt.

## Claims

1. Procedure for the remote control of cranes which employs a remote control to permit crane operation from several control stations, whereby each control station can operate several cranes and the crane currently being operated is automatically prevented from simultaneously being operated from the remaining control stations.

2. Procedure as in Claim 1 whereby the control station currently operating a crane is prevented from simultaneously operating any other crane.

3. Procedure as in Claims 1 and 2, whereby two parallel transmitter stages are employed in each control station, one of which offsets any fault in the other.

## Revendications

1. Procédé de commande de grues, réalisé à l'aide d'une commande à distance, à partir de plusieurs postes de commande, caractérisé en ce que chaque poste de commande peut commander plusieurs grues, et en ce que la grue, exploitée à partir de l'un des postes de commande, est verrouillée pour la commande simultanée par les autres postes de commande.

2. Procédé suivant la revendication 1, caractérisé en ce que le poste de commande, commandant l'une des grues, est verrouillé pour la commande simultanée de n'importe quelle autre des grues.

3. Procédé suivant l'une des revendications 1 et 2, caractérisé en ce que deux parties émettrices parallèles sont utilisées dans chaque poste de commande, l'une de ces parties interceptant un dysfonctionnement de l'autre.
